# EUROPÄISCHE PATENTSCHRIFT

(11) **EP 1 194 052 B1**
(45) Veröffentlichungstag und Bekanntmachung des Hinweises auf die Patenterteilung: **15.09.2004**
(21) Anmeldenummer: 00920943.8
(22) Anmeldetag: 13.04.2000
(51) Int. Cl.: A46B 3/20, A46D 1/00, A47L 11/32

(54) **TEPPICHREINIGUNGSBÜRSTE**
CARPET-CLEANING BRUSH
BROSSE DE NETTOYAGE POUR TAPIS

(30) Priorität: 27.04.1999 HU 9900102 U
(43) Veröffentlichungstag der Anmeldung: 10.04.2002
(73) Patentinhaber: Putics, Gyöngyi, 1065 Budapest (HU); Vojnar, Zinaida, 1065 Budapest (HU)
(72) Erfinder: Putics, Gyöngyi, 1065 Budapest (HU); Vojnar, Zinaida, 1065 Budapest (HU)
(74) Vertreter: Beszédes, Stephan G., Dr.
(86) Internationale Anmeldenummer: PCT/HU2000/000032
(87) Internationale Veröffentlichungsnummer: WO 2000/064305

(56) Entgegenhaltungen:
- DE-A- 4 112 382
- FR-A- 2 366 815
- US-A- 1 571 937
- US-A- 1 689 209
- US-A- 4 107 808

## Beschreibung

Gegenstand der Erfindung ist eine Teppichreinigungsbürste, vorzugsweise zur Reinigung von durch das Haar der im Zimmer gehaltenen Tiere verunreinigten Teppichen bzw. Teppichböden, die aus Metalldraht bestehende Borsten, einen diese tragenden und festhaltenden Bürstenkörper sowie einen an diesen befestigten, mit Stielanschlußelementen versehenen Bürstenkopf sowie einen Staubsammleransatz besitzt.

Zur Beseitigung der ausfallenden Haare von Pelztieren sind zahlreiche Bürstenarten bekannt. Allgemein verbreitet sind die auf die Hand aufziehbaren, mit aus einer Gummifläche domartig hervorstehenden Gummiborsten versehenen Reinigungs- handschuhe, mit deren Hilfe die ausfallenden Haare von sich haarenden Tiere gesammelt werden können. Diese Handschuhe sind jedoch zur Reinigung von Teppichen wegen ihrer verhältnismäßig geringen Größe und ihrer sich daraus ergebenden geringen Leistung ungeeignet.

Die Auslegeschrift DE 195 00 008 beschreibt im wesentlichen eine die zum Entfernen des ausfallenden Haarkleides von Tieren erforderliche Kraftentfaltung mindernde Bürste und den zugehörigen Bürstenstiel. Bei der hier beschriebenen Bürste bestehen die Borsten aus steifem Draht, oder sind aus Kunststoff ausgebildet.

Die Patentschrift US 4,044,724 beschreibt eine zur Desinfizierung und Bestreuung des Haarkleides von Tieren mit Desinfektionspulver geeignete Bürste, deren Borsten, im Bereich ihres freien Endes, aus in der Zugrichtung gebogenem Draht ausgebildet sind. Diese Bürsten dienen ausgesprochen zur Behandlung der Hautoberfläche und des Haarkleides von Tieren und sind so zur Reinigung von Teppichen ungeeignet.

Aus der DD-Ps 35 071 ist eine Bürste zum schnelleren Beseitigen von Fusseln, Fäden und dgL auf Kleidungsstücken, Stoffen und Teppichen bekannt, bei der die Borsten aus Kunststoff hakenänlich ausgebildet und so angeordnet sind, daß sie beim Bürsten in einer Richtung mit dem Winkel α < 90 ° eingreifen.

Zur Reinigung von Teppichen und Böden beschreibt die Offenlegungsschrift DE 41 12 382 eine Kehrvorrichtung die in einem Gehäuse angeordneten, mittels ihrer auf dem Teppich umlaufenden Räder angetriebenen, umlaufenden Borsten-walzen versehen ist und mit ihren, in Arbeitsrichtung abgewinkelten Borsten, zufolge ihrer Rotation, zur Reinigung der Oberfläche von geknüpften Teppichen dienen. Dabei spritzen die Schmutzpartikel in einen im Gehäuse angebrachtem Behälter hinein.

Abschließend sind zur Reinigung von Teppichen auch an den Saugkopf von Staubsaugern adaptierbare Bürsten bekannt.

Auch die schon erwähnte Offenlegungsschrift DE 41 12 382 beschreibt Walzenkehrvorrichtungen die für Staubsauger geeignet sind. Die zwischen den Borsten haftenden fussel-ähnlichen Schmutzpartikel werden durch die Saugwirkung einen, am oberen Teil dem Gehäuse abgezogen.

Die handelsüblichen Staubsauger besitzen solche Teppichbürsten wo die Borsten den Umfang der Saugöffnung des Saugkopfes umgeben. Diese Borsten sind zwecks Schonung der Teppichflächen im allgemeinen aus Roßhaar oder Materialien hergestellt. Der Abzug ist auch am oberen Teil der Bürste

Der Nachteil der obigen Lösungen besteht darin, daß die durch die Borsten abgegrenzte Saugfläche den angesammelten Staub und die ausgefallenen Haare nicht separiert und diese durch das Weiterziehen des Staubsaugerkopfes sich auf dem Teppich knäuelartig ansammelnd das Saugrohr des Staubsaugers innerhalb einer kurzen Zeit verstopfen.

Ziel der Erfindung ist die Ausgestaltung einer derartigen Teppichreinigungsbürste, die aus den Teppichen bzw. von der Oberfläche der Teppiche den Staub sowie die ausgefallenen Haare von Haustieren effektiv, leicht und sicher entfernt.

Gegenstand der Erfindung ist demgemäß eine Teppichreinigungsbürste , insbesondere zur Reinigung von durch das Haar im Zimmer gehaltener Tiere verunreinigten Teppichen bzw. Teppichböden, die in Arbeitsrichtung d.h. Bürstenzugrichtung in einem Winkel und/oder bogenförmig gebogene Borsten, einen diese auf nehmenden Bürstenkörper, einen an diesen befestigten, mit einem Stiel versehenen Bürstenkopf sowie einen Staubsammleransatz besitzt.

Das Wesen der Erfindung besteht darin, daß an der, der Bürstenzugrichtung zu liegenden Längsseite des Bürstenkopfes, und an den, mit diesem eine Einheit bildenden, die Borsten festhaltenden Bürstenkörpers ein sich in der Bürstenzugrichtung trichterartig verengerndes Gehäuse begrenzter, in Richtung der Borsten mit offener Mundöffnung versehener Staubsammleransatz angeschlossen ist, und die, die Mundöffnung längsseitig begrenzende Innenflächen des Gehäuses als eine Staubaufgeber-(Müll)-schaufel ausgebildet ist.

Entsprechend der Erfindung ist es vorteilhaft, wenn die dem Bürstenkörper entgegengesetzte obere Fläche des Bürstenkopfes als eine, mit einer elastischen Unterlage versehene, samtartige, steife, hervorstehende, mit einem in der Bürstenzugrichtung der Bürste schräggestellte Fasern enthaltenden Gewebe überzogene Textilbürste ausgebildet ist.

Der Gebrauch der Teppichreinigungsbürste wird erleichtert, wenn der Bürstenkopf an seinen beiden kürzeren Seitenflächen mit je einem zum Anschluß des Stieles dienenden Element versehen ist, und an diese mit einer lösbaren Verbindung ein, mit der Ebene des Bürstenkopfes einen Winkel von etwa 30 - 45° einschließender, in die Zugrichtung zeigender Stiel befestigt ist.

Die erfindungsgemäße Teppichreinigungsbürste ist außerordentlich wirksam, wenn das sich verengende Ende des trichterartigen Gehäuses des an den Bürstenkopf angeschlossenen Staubsammleransatzes mit einem Saugstutzen, seine untere Außenfläche hingegen mit mindestens einem Stützrad versehen ist.

Die erfindungsgemäße Teppichreinigungbürste verfügt zufolge ihrer Konstruktionsausführung über derartige Borsten, die, die in den Teppich eingetretenen Haare bis zum Boden der Knüpfungen hineingreifend heraushebt und gleichzeitig auch die Staubkörnchen bzw. -partikel auflockert. Von der Federkraft der elastischen Borsten werden die Staubkörnchen über die Staubafgeber-schaufel in das Innere des Staubsammleransatzes gekehrt und das schleierartige Tierhaar-gespinst kann mit der Hand von den Borsten leicht entfernt werden.

Durch ein einfaches über den Teppich erfolgendes Hinwegziehen der dem Erfindung entsprechenden Teppichreinigungsbürste können auch die feinsten Haare und Staubkörnchen entfernt werden.

Die Erfindung bietet auch die Möglichkeit dazu, mit Hilfe eines Staubsaugers die Staubkörnchen und die tierischen Haare voneinander zu separieren. Das schleierartige Tierhaargespinst wird nämlich durch die federnden, gebogenen bzw. bogenförmigen, im Bürstenkörper schräg durchgezogenen Borsten festgehalten, wobei die Staubkörnchen durch die in Richtung der Borsten geöffnete Mundöffnung durch den Sog des Staubsaugers auf die Müllschaufel und von dort in den Staubsack des Staubsaugers gelangen. Von den Borsten kann nunmehr das staubfreie Gespinst der Tierhaare vollständig, sogar auch von Hand entfernt werden. Die Separierung macht es möglich, daß sich das Saugrohr des Staubsaugers nie verstopft, da in dasselbe keine Tierhaare gelangen können.

Die Erfindung wird detailliert aufgrund von Zeichnungen beschrieben, wobei
- Fig. 1: das perspektivische, teilweise durchbrochene Bild einer Teppichreinigungsbürste entsprechend der Erfindung ist,
- Fig.2: das perspektivische Bild einer Teppichreinigungsbürste entsprechend einem weiteren Ausführungsbeispiel ist, dessen Bürstenkopf als eine aus Textilstoff hergestellte Textilbürste ausgebildet ist,
- Fig. 3: das perspektivische Bild der Bürste nach Fig. 2 nach dessen Umdrehen ist,
- Fig. 4: das perspektivische Bild einer Teppichreinigungsbürste entsprechend der Erfindung, die an die Saugseite eines Staubsaugers anschließbar abgebildet ist..

Die dem in Fig. 1 dargestellten Ausführungsbeispiel entsprechende Teppichreinigungsbürste besteht im wesentlichen aus einer Bürste 10 und mit dieser fest verbundenen Staubsammleransatz 7.

Die Bürste 10 ist mit einem Bürstenkopf 1, an diesen angeschlossenen Bürstenkörper 2 und darin mittels Durchziehens befestigten, hervorstehenden Borsten 3 ausgebildet. Der Bürstenkopf 1 ist aus Kunststoff, Holz oder einem ähnlichen Werkstoff, wogegen der Bürstenkörper 2 aus einer Gummiplatte oder einem anderen, ähnlich elastischen Material hergestellt. Die hervorstehenden Borsten 3 sind als aus elastischen Metalldrähten U-förmig gebogene U-Schenkel ausgeführt. Die elastischen, aus Metalldraht hergestellten U-förmigen Borsten 3 sind in einer, mit der zur Ebene des Bürstenkörpers 2 senkrechten Ebene einen Winkel von α = 5-15° einschließenden, in der mit dem Pfeil 5 bezeichneten Bürstezugrichtung schräggestellten Ebene, in dem aus einer Gummiplatte bestehenden Bürstenkörper 2 durchgezogen federnd befestigt. Die aus dem aus einer Gummiplatte bestehenden Bürstenkörper 2 hervorstehenden Borsten 3 sind ebenfalls in der mit dem Pfeil 5 bezeichneten Bürstenzugrichtung in einem Winkel, gegebenenfalls Bogenförmlich abgebogen. Die Borsten 3 sind zumindest an ihrem freien Ende mit einem Kunststoff- oder ähnlichen Überzug 4 versehen.

Die Unförmigen elastischen, aus Metalldraht hergestellten Borsten 3 sind in der den Bürstenkörper 2 bildenden elastischen Gummiplatte, in zu deren Längsseite parallelen Reihen, voneinander in den Abständen u zwischen den U-Schenkeln angeordnet, aber reihenweise um den Abstand u versetzt mittels Durchziehens befestigt.

Der Staubsammleransatz 7 ist durch ein, sich in der Bürstenzugrichtung des Pfeiles 5 trichterartig verengerndes Gehäuse 70 begrenzt, wobei der in Richtung der Borsten 3 mit offener Mundöffnung 71 versehener Staubsammleransatz 7 an den Bürstenkopf 1 und an den die Borsten 3 festhaltenden Bürstenkörper 2, an der Bürstenzugrichtung des Pfeiles 5 zu liegenden Längsseite des mit dem Bürstenkopf 1 eine Einheit bildend angeschlossen ist. Die Mundöffnung 71 längssetig begrenzende Innenfläche des Gehäuses 70 ist als eine Staubaufgeber-(Müll)-schaufel 74 ausgebildet.

Die beiden kürzeren Seiten des Bürstenkopfes 1 sind mit je einem hülsenartig ausgebildeten Stielanschlußelement 6 versehen, in denen die zylindrischen Enden eines mit der Ebenen des Bürstenkopfes 1 einen Winkel von etwa 30 - 45° einschließenden, den zu Aufräumungsgeräten allgemein gebräuchlichen Stiel 9 aufnehmenden, gabelförmigen, elastischen Formkörpers 90 mittels Einrastens lösbar befestigt sind.

Die der vorstehend beschriebenen Erfindung entsprechende Bürste ist vor ihrer Benützung mit dem Stiel 9 zu versehen. Hierzu ist der zum Anschluß dienende elastische Formkörper 90 in die an den kürzeren Seiten des Bürstenkopfes angeordneten, die Stielanschluß-elemente 6 bildenden Hülsen einzurasten. Danach ist in den zum Anschluß dienenden Formkörper 90 der zu Aufräumungsgeräten allgemein gebräuchliche Stiel 9 einzuschrauben. Die nunmehr zum Gebrauch fertige Teppichreinigungsbürste wird auf der Oberfläche des zu reinigen gewünschten, mit tierischen Haaren und Staub verunreinigten Teppichs in Richtung des Pfeiles 5 entlanggezogen, wobei die aus elastischem Material hergestellten Borsten 3 tief zwischen die geknüpften Teppichfasern hineindringen und von dort mit dem Staub zusammen auch die Tierhaare hervorheben. und diese als ein schleierartiges Gespinst entfernen, wobei die Staubkömchen durch die Federkraft der elastischen Borsten 3 über die Staubaufgeber(Müll)-schaufel 74 in das Innere des Staubsammleransatzes 7 gekehrt werden.

Das vom Staub gefreite Haar- gespinst muß in gewissen Zeitabständen mit der Hand von den Borsten 3 der Bürste entfernt werden.

Die in den Fig. 2 und 3 als Beispiel dargestellte, erfindungsgemäße Teppichreinigungsbürste unterscheidet sich darin von der vorstehend beschriebenen Bürste, daß die dem Bürstenkörper 2 entgegengesetzte obere Fläche des Bürstenkopfes 1 mit einem, mit einer elastischer Unterlage - z.B. einer Gummi- oder Schwammunterlage - versehen, mit einem samtartige, steife, hervorstehende, in der mit dem Pfeil 5 bezeichneten Zugrichtung der Bürste schräggestellte Fasern aufweisenden Gewebe 80 überzogen, als eine Textilbürste 8 ausgebildet ist. Bei dieser Konstruktionsausführung besteht die erfindungsgemäße Teppichreinigungsbürste im wesentlichen zwei Bürstenflächen, - eine, federnd festgeklemmte, an ihrem freien Ende mit Kunststoff überzogene Metalldrahtborsten 3 aufweisende Bürste 10 und eine auf elastischer Unterlage abgestützte Textilbürste 8, wobei zur Reinigung immer die gewünschte Bürstenart einfach auf die Teppichoberfläche gelegt benützt werden kann.

Die im vorstehenden Beispiel beschriebene doppelte Teppichreinigungsbürste wird - vor der Reinigung des Teppichs - gemäß Fig. 2 und 3 an den Stiel 9 angeschlossen. Nach Reinigung des Teppichs entsprechend der im vorstehenden Ausführungsbeispiel beschriebenen Hinweise, werden die an dessen Oberfläche noch haftenden, gelockerten Haare bzw. Staubkörnchen wie folgt entfernt. Der zum Stiel 9 der in Fig.2 dargestellten Bürste gehörende elastische Formkörper 90 wird aus der Einrastung in dem hülsenartigen Anschlußelement 6 zum Herauspringen gebracht und dann wird die Teppichreinigungsbürste in die in Fig. 3 dargestellte Lage umgedreht. Nun kommt die Textilbürste 8 mit der Oberfläche des Teppichs in Berührung. Hiernach wird der zum Anschluß dienende elastische Formkörper 90 in dem hülsenartigen Anschlußelement 6 zum Einrasten gebracht und der Teppich durch Entlangziehen der Teppichreinigungsbürste an der Oberfläche desselben gereinigt. An der Oberfläche der Textilbürste 8 bleiben die Haare und Staubkörnchen haften und können von dort leicht entfernt werden.

Im Falle von weniger verunreinigten Teppichen kann man auch so vorgehen, daß man die Reinigung des Teppichs zuerst mit der Textilbürste 8 in deren Zusammenstellung gemäß Fig. 3 vornimmt und danach die durch die Fläche der Textilbürste 8 gebildeten kleinen Haargespinstrollen mit der demäß Fig. 2 zusammengestellten, mit den kunststoffüberzogenen Metalldrahtborsten 3 ausgebildeten Teppichreinigungsbürste von der Teppichobefläche entfernt Eine weitere Ausführungsform der erfindungsgemäßen Teppichreinigungsbürste ist in Fig. 4 dargestellt. Bei diesem Ausführungsbeispiel ist die Teppichreinigungsbürste mit einem, an die Saugseite des in der Fig.4 nicht dargestellten Staubsaugers angeschlossenen Staubsammleransatz 7 ausgerüstet.

Das den Staubsammleransatz 7 bildende Gehäuse 70 ist bei dem Ausführungsbeispiel nach Fig. 4 als eine offene, sich dem Ende zu trichterartig aufweitende Mundöffnung 71, sein sich verengende Ende hingegen als ein zum Anschluß des Saugrohres des in der Fig. nicht dargestellten Staubsaugers dienender Saugstutzen 72 ausgebildet. Im Falle des vorliegenden Beispiels ist die obere übergreifende Fläche des Gehäuses als ein sich anschließender Ansatz 73 an den Bürstenkopf 1 befestigt. Die Mundöffnung 71 des Staubsammleransatzes 7 ist also an die in die Zugrichtung der Bürste zeigende Längsseite des Bürstenkörpers 2 angeschlossen, d.h. den Metalldrahtborsten 3 zugewandt. Die untere Innenfläche des die Mundöffnung 71 von unten begrenzenden Gehäuses 70 des Staubsammleransatzes 7 ist als eine Staubaufnahme(Müll)-schaufel ausgebildet.

Schließlich ist im Interesse der leichteren Begehbarkeit der Teppichreinigungsbürste bei dem Ausführungsbeispiel die untere Außenfläche des Gehäuses 70 des Staubsauger-Ansatzes 7 mit den Stützrädern 75 ausgerüstet. (Fig. 4.)

Die in Fig. 4 dargestellte erfindungsgemäße Teppichreinigungsbürste wird vorzugsweise mittels des Saugstutzens 72 des Staubsammleransatzes 7 an das Saugrohr eines in der Fig.4 nicht dargestellten Staubsaugers angeschlossen. Nach Anlassen des Staubsaugers nehmen bei Entlangziehen der Bürste auf der zu reinigenden Teppichfläche in Zugrichtung des Pfeiles 5 die Borsten 3 die zwischen den geknüpften Teppichfasern befindlichen Haare auf und beseitigen dieselben, ein schleierartiges Gespinst bildend, wobei der Staubssauger die auf die Staubaufgeber(Müll)-schaufel gekehrten Staubkörnchen in den Staubsack des in der Fig.4 nicht dargestellten Staubsaugers befördert. Im Verlaufe der Benutzung halten demgemäß die Borsten 3 das durch die Haare gebildete schleierartige Gespinst fest, wobei der Staub unter Einwirkung des Staubsaugersoges in den Staubsack des Staubsaugers gelangt. Diese Separierung gewährleistet, daß die durch die Haare gebildeten Gespinstknäule nicht in das Saugrohr des Staubsaugers gelangen können, wodurch eine Verstopfung der Saugrohre ausgeschlossen wird. Der durch die Haare gebildete Gespinstschleier kann, nach Abschluß der Arbeit, von den Borsten ohne jedes besondere Werkzeug, einfach von Hand entfernt werden.

Der große Vorteil der erfindungsgemäßen Teppichreinigungs bürste besteht darin, daß mit ihr die durch Staub und Tierhaare verunreinigten Teppiche sehr wirksam und schnell, mit einer minimalen körperlichen Kraftentfaltung effektiv gereinigt werden können.

## Patentansprüche

1. Teppichreinigungsbürste, insbesondere zur Reinigung von durch das Haar im Zimmer gehaltener Tiere verunreinigten Teppichen bzw. Teppichböden, die in Arbeitsrichtung d.h. Bürstenzugrichtung (Pfeil 5) in einem Winkel und/oder bogenförmig gebogene Borsten (3), einen diese aufnehmenden Bürstenkörper (2), einen an diesen befestigten, mit einem Stiel (9) versehenen Bürstenkopf sowie einen Staubsammleransatz (7) besitzt, **dadurch gekennzeichnet, daß** an der der Bürstenzugrichtung (Pfeil 5) zu liegenden Längsseite des Bürstenkopfes (1) und an dem mit diesem eine Einheit bildenden, die Borsten (3) festhaltenden Bürstenkörper (2) ein Staubsammleransatz (7) angeschlossen ist, dessen Gehäuse (70) sich in der Bürstenzugrichtung (Pfeil 5) trichterartig verengt und in Richtung der Borsten (3) mit offener Mundöffnung (71) versehen ist, deren längsseitig begrenzende Innenflächen als eine Staubaufgeber-(Müll)-Schaufel (74) ausgebildet sind.

2. Teppichreinigungsbürste nach Anspruch 1, dadurch g e-kennzeichnet, daß die dem Bürsten- körper (2) entgegengesetzte obere Fläche des Bürstenkopfes (1) als eine, mit einer elastischen Unterlage versehene, samtartige, steife, hervorstehende, mit einem in der Bürstenzugrichtung (Pfeil 5) der Bürste schräggestellte Fasern enthaltenden Gewebe (80) überzogene Textilbürste (8) ausgebildet ist

3. Teppichreinigungsbürste nach Anspruch 1 bzw. 2, **dadurch gekennzeichnet, daß** der Bürstenkopf (1) an seinen beiden kürzeren Seitenflächen mit je einem zum Anschluß des Stieles (9) dienenden Element (6) versehen ist, und an diese mit einer lösbaren Verbindung ein, mit der Ebene des Bürstenkopfes (1) einen Winkel von etwa 30-45° einschließender, in die Zugrichtung zeigender Stiel (9) befestigt ist.

4. Teppichreinigungsbürste nach Anspruch 1-3, **dadurch gekennzeichnet, daß** das sich verengende Ende des trichterartigen Gehäuses (70) des an den Bürstenkopf (1) angeschlossenen Staubsammleransatzes (7) mit einem Saugstutzen, seine untere Außenfläche hingegen mit mindestens einem Stützrad (75) versehen ist.

## Claims

1. A carpet cleaning brush, particularly for cleaning carpets or wall-to-wall carpetings, respectively, dirtened by hair of animals kept in the room, which has bristles (3) arcuated in an angle and / or arc-shaped in an operational direction, i.e. brush pulling direction (arrow 5), a bristle-body (2) receiving them, a brush head (1) being attached thereto which is provided with a handle (9), and a dust collecting projection (7),
**characterised in that**
a dust collecting projection (7) is connected to the long side of said brush head (1) adjacent to said brush pulling direction (arrow 5) and to said brush body (2) forming a unit therewith and retaining said bristles (3), the housing (70) of which narrows in a funnel-like manner in said brush pulling direction (arrow 5) and is provided with a mouth opening (71) toward said bristles (3), whose alongside confining inboard faces are formed as a dust-feeder-(refuse)-pan (74).

2. A carpet cleaning brush according to claim 1,
**characterised in that**
the upper surface of said brush head (1) opposing said brush body (2) is formed as a velvet like, stiff, protruding textile brustle (8) provided with an elastic base, which is covered by a fabric (80) containing fibres being inclined in said brush pulling direction (arrow 5) of said brush.

3. A carpet cleaning brush according to claim 1 or 2, respectively,
**characterised in that**
said brush head (1) is provided on its two shorter side faces with one respective member (6) serving as a connection of said handle (9), and a handle (9) enclosing with the plane of said brush head (1) an angle of about 30° - 45°, and pointing to said pull direction is attached thereto by a releasable connection.

4. A carpet cleaning brush according to any of claims 1 to 3,
**characterised in that**
said narrowing end of said funnel-like housing (70) of said dust collecting projection (7) being connected to said brush head (1) is provided with a suction nozzle, whereas its lower outer surface is provided with at least one supporting wheel (75).

## Revendications

1. Brosse pour nettoyer les tapis, en particulier pour nettoyer les tapis et/ou les moquettes souillées par les poils d'animaux se tenant dans la pièce, qui possède des poils (3) courbés formant un arc et/ou formant un angle dans le sens de travail, c'est-à-dire dans le sens de traction de la brosse (flèche 5), un corps de brosse (2) recevant lesdits poils, une tête de brosse fixée à celui-ci et pourvue d'un manche (9) ainsi qu'un élément collecteur de poussière (7), **caractérisée en ce qu'**un élément collecteur de poussière (7) est raccordé au côté longitudinal de la tête de brosse (1) placé dans le sens de traction de la brosse (flèche 5) et au corps de brosse (2) maintenant les poils (3) et formant une unité avec ladite tête de brosse, le boîtier (70) dudit élément collecteur de poussière se rétrécissant comme un entonnoir dans le sens de traction de la brosse (flèche 5) et étant muni dans le sens des poils (3) d'une ouverture ouverte (71) dont les surfaces intérieures délimitant les côtés de la longueur ont la forme d'une pelle recevant la poussière (les ordures) (74).

2. Brosse pour nettoyer les tapis selon la revendication 1, **caractérisée en ce que** la surface supérieure de la tête de brosse (1) opposée au corps de brosse (2) a la forme d'une brosse à textile (8) recouverte d'un tissu (80) contenant des fibres disposées en inclinaison dans le sens de traction (flèche 5) de la brosse, ladite brosse à textile faisant saillie, étant rigide, ressemblant à du velours et étant munie d'une base élastique.

3. Brosse pour nettoyer les tapis selon la revendication 1 et/ou 2, **caractérisée en ce que** la tête de brosse (1) est munie sur chacune de ses deux surfaces latérales plus courtes d'un élément (6) servant à raccorder le manche (9), et à ceux-ci est fixé par liaison détachable un manche (9) orienté dans le sens de traction et incluant un angle d'environ 30 à 45° avec le niveau de la tête de brosse (1).

4. Brosse pour nettoyer les tapis selon les revendications 1 à 3, **caractérisée en ce que** l'extrémité se rétrécissant du boîtier (70) en forme d'entonnoir de l'élément collecteur de poussière (7) raccordé à la tête de brosse (1) est munie d'un manchon aspirant tandis que sa surface extérieure inférieure est munie d'au moins une roulette d'appui (75).
